# EUROPÄISCHE PATENTSCHRIFT

(11) **EP 1 922 956 B1**
(45) Veröffentlichungstag und Bekanntmachung des Hinweises auf die Patenterteilung: **21.05.2014**
(21) Anmeldenummer: 07022293.0
(22) Anmeldetag: 16.11.2007
(51) Int. Cl.: A47D 1/00

(54) **Kinderhochstuhl**
Child's high chair
Chaise haute pour enfant

(30) Priorität: 17.11.2006 DE 202006017553 U
(43) Veröffentlichungstag der Anmeldung: 21.05.2008
(73) Patentinhaber: iLinko Ltd, Hong Kong (HK)
(72) Erfinder: Lake, Jon, Sunnyvale, CA 94087 (US); Kho, Davy, 75012 Paris (FR); Lewis, Jason, Sai Kung NT Hong Kong (CN)
(74) Vertreter: Metten, Karl-Heinz

(56) Entgegenhaltungen:
- EP-A2- 0 128 339
- DE-A1- 4 037 869
- DE-A1- 19 501 461
- DE-U1- 20 307 192
- GB-A- 2 391 465
- GB-A- 2 412 306
- US-A- 699 889
- US-A- 3 589 772
- US-A1- 2003 015 903
- US-A1- 2004 036 333

## Beschreibung

Die Erfindung betrifft einen Kinderhochstuhl mit einem Fußteil und einem darauf gehaltenen Sitzelement.

Ein derartiger Kinderhochstuhl ist bspw. aus der GB 2 407 487 A bekannt. Diese Konstruktion ist allerdings dahingehend nachteilig, dass das Fußteil aus zahlreichen einzelnen Elementen zusammengesetzt ist. Außerdem sind der Verstellbarkeit enge Grenzen gesetzt.

Aus DE 195 01 461 A1 und DE 203 07 192 U1 ist ein Kinderhochstuhl bekannt, der zwischen Fußteil und Sitzelement eine längenveränderbare Gasdruckfeder zur Abstützung und Höhenveränderung des Sitzelements aufweist.

Aus US 3,589,772 A ist ein Kinderhochstuhl mit einem ein Ringteil aufweisenden Fußteil bekannt, wobei das Ringteil ein zentrales Querelement umfasst, an dem das Sitzelement gehalten ist.

In GB 2 391 465 A ist ein Kinderhochstuhl offenbart, der ein um eine horizontale Querachse vor und zurück verschwenkbares Sitzelement aufweist.

GB 2 412 306 A, EP 0 128 339 A und US 699 889 A offenbaren einen Stuhl im Allgemeinen, wobei der Stuhl ein um eine vertikale Achse relativ zu einem Fußteil eines Stuhls drehbares Sitzelement aufweist, wobei ein zusätzlich höhenkonstant dreh- und feststellbares Sitzelement eines Stuhls aus US 2003/015903 A bekannt ist.

Die Aufgabe der vorliegenden Erfindung besteht darin, einen verbesserten Kinderhochstuhl bereitzustellen, der sich durch eine einfache, klare und gleichwohl sichere Konstruktion und leichte Verstellbarkeit auszeichnet.

Diese Aufgabe wird gelöst durch die Merkmale des Anspruchs 1. Weitere vorteilhafte Ausgestaltungen der Erfindung sind in den Unteransprüchen offenbart.

Bevorzugt ist vorgesehen, dass das Sitzelement an zwei seitlichen Tragarmen gehalten ist, an denen je ein Bedienelement der Zweihand-Sicherheitsbedienung angeordnet ist.

Jedes Bedienelement kann über einen Draht- oder Seilzug mit einem auf einen Betätigungsvorsprung der Gasdruckfeder wirkenden Druckelement verbunden sein.

Auch kann vorgesehen sein, dass das Sitzelement um eine horizontale Querachse vor und zurück in seiner Neigung verschwenk- und feststellbar ist.

Zweckmäßigerweise ist das Sitzelement an zwei seitlichen Tragarmen und die Querachse schwenkbar gelagert, wobei an mindestens einem Tragarm eine Neigungsarretierung vorgesehen ist.

Die Neigungsarretierung weist bevorzugt ein zwischen einem Achszapfen des Sitzelements und einem Tragarm wirkendes Drehverriegelungselement auf, das mittels eines Betätigungsnockens in eine Verriegelungs- oder Freigabestellung bringbar ist.

Das Drehverriegelungselement kann über eine Längsnut oder Keilverzahnung mit dem Achszapfen drehfest und längsverschieblich zusammenwirken und radial oder axial gerichtete Verriegelungszähne aufweisen, die mit entsprechenden Verriegelungszähnen in Eingriff bringbar sind, die fest mit dem Tragarm verbunden sind.

Es kann vorgesehen sein, dass ein Betätigungselement auf einer Rückseite des Sitzelements angeordnet ist und mit einem mit dem Betätigungsnocken zusammenwirkenden Draht- oder Seilzug verbunden ist.

Ein Tisch kann an den seitlichen Tragarmen horizontal gehalten sein, wobei eine teleskopierbare Sicherheitsstütze längenveränderbar zwischen einer Vorderkante des Sitzelements und dem Tisch angeordnet ist.

Weiter kann vorgesehen sein, dass die Sicherheitsstütze an dem Sitzelement durch ein von Hand lösbares Fixierungsmittel gehalten ist. Hierbei kann eine mittels Druckbetätigung lösbare Rastbefestigung vorgesehen sein.

Der Tisch kann mit zwei einrastbaren Befestigungsansätzen an den Tragarmen lösbar gehalten sein.

Auch kann vorgesehen sein, dass das Sitzelement um eine vertikale Achse relativ zu dem Fussteil dreh- und feststellbar ist.

Das Sitzelement kann um 360° drehbar sein.

Zweckmäßigerweise ist ein zylindrischer Tragzapfen des Sitzteils in einer hohlzylindrischen, Aufnahme des Fußteils gelagert.

Die Aufnahme kann mit einem den Tragzapfen umschliessenden, C-förmigen Klemmring versehen sein.

Der Klemmring kann mittels eines an seinen freien Enden angreifenden Kniehebelmechanismus spann- und lösbar sein.

Weiter kann vorgesehen sein, dass der Kniehebelmechanismus eine in geschlossenem Zustand wirkende Lösesicherung aufweist.

Im Rahmen der Erfindung kann vorgesehen sein, dass an dem Sitzteil eine höhenverstellbare Fußstütze gehalten ist, die mittels Druckknopfbetätigung verstellbar sein kann.

An seitlichen Tragarmen kann ein Tisch lösbar horizontal gehalten sein.

Auf den Tisch kann eine Wechseltischplatte, etwa eine grössere oder anders geformte oder mit einer anderen Oberfläche versehene Tischplatte, lösbar aufgerastet sein.

Das Fußteil kann ein Ringteil mit einem zentralen Querelement aufweisen, an dem das Sitzelement gehalten ist.

Das Querelement kann einstückig mit einer hohlzylindrischen Aufnahme für einen Tragzapfen des Sitzelements bzw. eine Gasdruckfeder ausgebildet sein.

Das Querelement kann als Kunststoffformteil ausgebildet sein.

Weitere Vorteile und Merkmale der Erfindung ergeben sich aus der nachfolgenden Beschreibung eines Ausführungsbeispiels, wobei auf eine Zeichnung Bezug genommen wird, in der
Fig. 1 und 1a bis 1g einen erfindungsgemäßen Kinderhochstuhl sowie dessen wesentliche Komponenten zeigen,
Fig. 2, 2a und 3, 3a eine Höhenverstellung des Kinderhochstuhls nach Fig. 1 erläutern,
Fig. 4, 5, 6 und 6a bis 6c eine Neigungsverstellbarkeit des Kinderhochstuhls nach Fig. 1 erläutern,
Fig. 7 und 7a bis 7f eine Drehbarkeit eines Kinderhochstuhls nach Fig. 1 um eine vertikale Drehachse erläutern,
Fig. 8 und 8a bis 8d die Anbringung eines Tischs an dem Kinderhochstuhl erläutern, und
Fig. 9 und 9a bis 9d die Anbringung einer Sicherheitsstütze an dem Sitzelement erläutern.

Zunächst sei auf Fig. 1 sowie 1a bis 1g Bezug genommen, in denen der grundsätzliche Aufbau eines Ausführungsbeispiels des erfindungsgemäßen Kinderhochstuhls erläutert ist. Der im Ganzen mit 1 bezeichnete Kinderhochstuhl weist ein Fußteil 2 und ein Sitzelement 4 auf, die durch eine dazwischen angeordnete Gasdruckfeder 6 drehbar und höhenverstellbar miteinander verbunden sind.

Das Fußteil 2 ist in der dargestellten Ausführungsform im wesentlichen aus einem Ring 8 aus gebogenem Metallrohr und einem damit fest verbundenen Querelement 10 aus Kunststoff aufgebaut, auf dem mittig ein Halteteil 12 mit einer zylindrischen Aufnahmeöffnung 14 zur Aufnahme eines unteren Endabschnitts der Gasdruckfeder 6 angeordnet ist.

Das Sitzelement 4 ist in der dargestellten Ausführungsform im wesentlichen aus einer Sitzschale 20 mit darin aufgenommener Sitzauflage 22 aufgebaut, wobei die Sitzschale 20 seitlich an zwei näherungsweise viertelkreisförmig gebogenen Tragarmen 24 gehalten ist. Die Tragarme 24 sind an einem Anschlussteil 26 miteinander verbunden, welches gleichzeitig der Verbindung mit einem oberen Endabschnitt der Gasdruckfeder 6 dient. Eine Fußstütze 30 ist an der Sitzschale 20 lösbar gehalten.

An oberen Endabschnitten der Tragarme 24 ist weiterhin ein Tisch 32 lösbar angebracht, von dem aus sich eine Sicherheitsstütze 34 abwärts bis zu einem vorderen Rand der Sitzschale 20 erstreckt und lösbar mit dieser verbunden ist.

Fig. 2 und 3 erläutern die Höhenverstellbarkeit des Kinderhochstuhls 1 mehr im einzelnen. Aus der Gasdruckfeder 6 steht an deren oberem Endabschnitt ein Betätigungsvorsprung 40 vor (Fig. 2a), der in niedergedrücktem Zustand (Fig. 3a) eine Höhen -bzw. Längenverstellung der Gasdruckfeder 6 ermöglicht. Hierfür ist ein auf den Betätigungsvorsprung 40 wirkendes abgewinkeltes Druckelement 42 vorgesehen, welches mit einem horizontalen mittleren Abschnitt 44 auf dem Betätigungsvorsprung 40 aufliegt und zwei schräg nach unten abgewinkelte Endabschnitte 46 aufweist. Auf jedem Tragarm 24 ist ein Bedienelement 48 verschieblich angeordnet und mit einem Ende eines Seil- oder Drahtzugs 50 verbunden, der an seinem anderen Ende im Bereich des Druckelements 42 jeweils mit einem keilförmigen Gleitelement 52 verbunden ist.

Wenn beide Bedienelemente 48 gleichzeitig nach oben gezogen werden, wie in Fig. 3 mit Pfeilen 54 angedeutet ist, werden die Gleitelemente 52 durch die Drahtzüge 50 in Richtung auf den mittleren Abschnitt 44 des Druckelements 42 zu einander gezogen und drücken dadurch, weil sie im Bereich ihrer Oberseite an einer ebenen Führungsfläche 56 abgestützt sind, das Druckelement 42 nach unten (Pfeil 58).

Durch die Verwendung von zwei separat wirkenden Drahtzügen 50 und eines abgewinkelten Druckelements 42 ist eine Zweihand-Sicherheitsbedienung gebildet, die verhindert, dass die Höhenverstellung in unerwünschter Weise durch ein in dem Kindersitz befindliches Kleinkind betätigt wird (Betätigung nur eines Drahtzugs genügt nicht).

Fig. 2 und 3 zeigen ferner die Halterung des oberen Endabschnitts der Gasdruckfeder 6 in dem Verbindungsteil 26 des Sitzelements 4. In dem Verbindungsteil 26 sind zwei mit gegenseitigem Abstand angeordnete buchsenartige Aufnahmeelemente 60 angeordnet, deren Innendurchmesser dem Aussendurchmesser der Gasdruckfeder 6 entspricht, und eine mit einem Handgriff versehene Befestigungsschraube 62 kann seitlich gegen die Gasdruckfeder 6 angezogen werden, um eine Verspannung und Fixierung herzustellen.

Fig. 4 und 5 erläutern grundsätzlich die Möglichkeit, das Sitzelement 4 bzw. die Sitzschale 20 um eine horizontale Querachse 70 zu verschwenken und auf diese Weise die Neigung der Sitzschale einzustellen. Hierfür ist ein von Hand bedienbares Betätigungselement 72 rückseitig an der Sitzschale angeordnet.

Fig. 6 und Einzelheiten nach Fig. 6a bis 6d erläutern die Verriegelung der Sitzschale in einer gewünschten Neigung. Die Sitzschale 20 ist mit zwei seitlichen, die Querachse 70 festlegenden Achszapfen 74 versehen, in denen Längsnuten 76 ausgebildet sind. Auf jedem Achszapfen 74 ist ein Drehverriegelungselement 78 axial verschieblich angeordnet und greift mit radial nach innen gerichteten Vorsprüngen in die Längsnuten 74, so dass es drehfest mit dem Achszapfen 74 verbunden ist. Das Drehverriegelungselement 78 ist weiterhin mit Verriegelungszähnen 80 versehen, mit denen es formschlüssig mit komplementären Verriegelungsvorsprüngen oder -zähnen in Eingriff treten kann, die innenseitig in einer Lagerhülse 82 ausgebildet sind, die ihrerseits fest mit dem jeweiligen Tragarm 24 verbunden ist. Zwischen dem Drehverriegelungselement 78 und der Lagerhülse 82 ist auf der einen Seite eine schraubenförmige Rückstellfeder 84 und auf der anderen Seite ein Drehnockenelement 86 angeordnet, welches mit drei keilförmig ansteigenden Nocken oder Führungsflächen 88 versehen ist, die über seinen Umfang verteilt angeordnet sind. Das Drehverriegelungselement 78 ist in nicht dargestellter Weise mit Gegenflächen versehen, die mit den Nocken 88 zusammenwirken.

Das Drehnockenelement 86 ist drehbar auf dem Achszapfen 74 angeordnet und mit dem Bedienelement 72 durch ein geeignetes Betätigungsmittel verbunden, in diesem Beispiel durch einen Drahtzug 90. Zweckmäßigerweise ist die in Fig. 6a bis 6d gezeigte Drehverriegelungsanordnung in gleicher Weise auf beiden Seiten der Sitzschale 20 vorhanden.

Bei einer Betätigung des Bedienelements 72 in Richtung des Pfeils 92 wird das Drehnockenelement 86 um einen vorgegebenen Winkelbetrag verdreht und verschiebt dadurch das drehfest auf dem Achszapfen 74 geführte Drehverriegelungselement 78 entgegen der Kraft der Rückstellfeder 84 nach aussen in Richtung des Pfeils 94. Die Verriegelungszähne 80 des Drehverriegelungselements 78 treten dadurch ausser Eingriff mit den Verriegelungszähnen der Lagerhülse 82, so dass die Sitzschale 20 frei um die Querachse 70 verschwenkt werden kann. Bei Erreichen einer gewünschten Neigung wird das Bedienelement 72 losgelassen, und die Rückstellfeder 84 bringt das Drehverriegelungselement 78 erneut in Verriegelungseingriff mit der Lagerhülse 82, so dass auch der Achszapfen 74 und damit die Sitzschale 20 unverdrehbar gegenüber den Tragarmen 24 gehalten ist.

Fig. 7 und 7a bis 7f erläutern, in welcher Weise das Sitzelement des Kinderhochstuhls gegenüber dem Fußteil um eine vertikale Achse 96 drehbar und feststellbar gehalten ist. Zu diesem Zwecke ist in bzw. an dem Halteteil 12 des Fußteils 2 ein C-förmiger Klemmring 100 vorgesehen, dessen einander gegenüberliegende Enden mittels einer Kniehebel- oder Übertodpunkthebelanordnung in Richtung zueinander verspannt werden können. Die Kniehebelanordnung ist in der dargestellten Ausführungsform aus einem Spannhebel 102 und einem Betätigungshebel 104 aufgebaut, die mit dem Klemmring 100 sowie miteinander schwenkbar verbunden sind.

In der in Fig. 7a, 7b, 7d, 7e dargestellten Stellung ist der Klemmring 100 fest auf dem unteren Endabschnitt der Gasdruckfeder 6 verspannt, so dass sich diese und das Sitzelement 4 nicht relativ zu dem Fußteil 2 verdrehen kann. Wird der Betätigungshebel 104 gelöst (Fig. 7c, 7f) gibt der Klemmring 100 die Gasdruckfeder 6 frei, und das Sitzelement 4 kann verdreht werden.

Ein in Umfangsrichtung verschieblicher Sicherheitsschieber 106 nimmt federbelastet seine in Fig. 7a, 7d dargestellte Ausgangsstellung ein, in der der Betätigungshebel 104 nicht hintergriffen werden kann, so dass eine unbeabsichtigte Betätigung durch Kinder verhindert wird. Erst eine Zurückbewegung des Sicherheitsschiebers 106 in Richtung des Pfeils 108 (Fig. 7b, 7e) ermöglicht ein Öffnen des Betätigungshebels 104.

Fig. 8 und 8a bis 8d erläutern die Befestigung des Tischs 32 an den Tragarmen 24. Wie Fig. 8c zeigt, weist der Tisch 32 zwei hakenförmige Befestigungsansätze 120 auf, die innenseitig mit zwei Arretierungsvorsprüngen 122 und, diesen gegenüberliegend, mit einer nicht näher dargestellten Arretierungsvertiefung, deren Lage mit 124 angedeutet ist, versehen sind. Die an den oberen Enden der Tragarme 24 gehaltenen Lagerhülsen 82 sind aussenseitig mit nutartigen Vertiefungen 126 versehen, in die die Befestigungsansätze 120 einzusetzen sind.

In jeder Lagerhülse 82 ist ein federbelastetes Rastelement 130 (Fig. 8b) verschieblich gelagert, das einen Rastvorsprung 132 trägt und mit einem Druckknopf 134 von aussen betätigbar ist, so dass der Rastvorsprung in die Lagerhülse 82 zurückbewegbar ist.

Beim Aufsetzen der Befestigungsansätze 120 auf die Lagerhülsen 82 bzw. in die Vertiefungen 126 greifen die Arretierungsvorsprünge 122 in entsprechende Vertiefungen (nicht dargestellt) in der Lagerhülse 82 ein, und die Rastvorsprünge 132 rasten in die Arretierungsvertiefungen 124 ein, so dass der Tisch fest an den Tragarmen 24 gehalten ist. Zum Lösen werden die Druckknöpfe 134 betätigt, so dass sich die Rastvorsprünge 132 zuzückziehen und die Befestigungsansätze 120 gelöst werden können.

Fig. 9 und 9a bis 9d erläutern die Befestigung der Sicherheitsstütze 34, die mit einem Rastfuß 140 in einer Rastaufnahme 142 der Sitzschale fixiert werden kann. Wie Fig. 9d zeigt, ist ein in die dargestellte verriegelte Ausgangsposition federvorgespanntes Druckknopfelement 144 vorgesehen, welches mit zwei seitlichen Endabschnitten 146 aus dem Rastfuß 140 vorsteht. Eine in der Rastaufnahme 142 ausgebildete Einlaufschräge 148 mit einer dahinter angeordneten Einrastvertiefung 150 ermöglicht ein selbsttätiges Verriegeln des Rastfußes beim Einschieben in die Rastaufnahme 142. Durch Niederdrücken des Druckknopfelements 144 werden die Endabschnitte 146 aus den Einrastvertiefungen 150 gelöst, und der Rastfuß 140 kann aus der Rastaufnahme 142 herausgezogen werden.

Da der Tisch 32 unabhängig von dem jeweils eingestellten Neigungswinkel der Sitzschale horizontal bleibt, wird die Sicherheitsstütze 34 zweckmäßigerweise längenveränderbar ausgebildet, was vorliegend durch eine teleskopierbare Bauform erreicht wird. Alternativ könnte ein elastisches Material vorgesehen sein.

Die Fußstütze 30 ist ebenfalls längenveränderbar ausgebildet, zweckmäßigerweise durch zwei ineinandergreifende, teleskopartig verlagerbare Teile. Auch hier kann ein Klemm- oder Rastmittel zur Fixierung einer gewählten Länge zweckmäßig sein.

**Bezugszeichenliste**

| | | | |
|---|---|---|---|
| 1 | Kinderhochstuhl | 106 | Sicherheitsschieber |
| 2 | Fußteil | 108 | Pfeil |
| 4 | Sitzelement | 120 | Befestigungsansatz |
| 6 | Gasdruckfeder | 122 | Arretierungsvorsprung |
| 8 | Ringteil | 124 | Arretierungsvertiefung |
| 10 | Querteil | 126 | Vertiefung |
| 12 | Halteteil | 130 | Rastelement |
| 14 | Aufnahmeöffnung | 132 | Rastvorsprung |
| 20 | Sitzschale | 134 | Druckknopf |
| 22 | Sitzauflage | 140 | Rastfuß |
| 24 | Tragarm | 142 | Rastaufnahme |
| 26 | Verbindungsteil | 144 | Druckknopfelement |
| 30 | Fußstütze | 146 | Endabschnitt |
| 32 | Tisch | 148 | Einlaufschräge |
| 34 | Sicherheitsstütze | 150 | Einrastvertiefung |
| 40 | Betätigungsvorsprung | | |
| 42 | Druckelement | | |
| 44 | mittlerer Abschnitt | | |
| 46 | Endabschnitt | | |
| 48 | Bedienelement | | |
| 50 | Drahtzug | | |
| 52 | Gleitelement | | |
| 54 | Pfeil | | |
| 56 | Führungsfläche | | |
| 58 | Pfeil | | |
| 60 | Befestigungsschraube | | |
| 70 | Querachse | | |
| 72 | Bedienelement | | |
| 74 | Achszapfen | | |
| 76 | Längsnut | | |
| 78 | Drehverriegelungselement | | |
| 80 | Verriegelungszahn | | |
| 82 | Lagerhülse | | |
| 84 | Rückstellfeder | | |
| 86 | Drehnockenelement | | |
| 88 | Nocken | | |
| 90 | Drahtzug | | |
| 92 | Pfeil | | |
| 94 | Pfeil | | |
| 96 | vertikale Achse | | |
| 100 | Klemmring | | |
| 102 | Spannhebel | | |
| 104 | Betätigungshebel | | |

## Patentansprüche

1. Kinderhochstuhl (1) mit einem Fußteil (2) und einem darauf gehaltenen Sitzelement (4), **dadurch gekennzeichnet, dass** zwischen Fußteil (2) und Sitzelement (4) eine, insbesondere einzige und/oder senkrecht angeordnete, mit einer Zweihand-Sicherheitsbedienung längenveränderbare Gasdruckfeder (6) zur Abstützung und Höhenverstellung des Sitzelements (4) vorgesehen ist.

2. Kinderhochstuhl nach Anspruch 1, **dadurch gekennzeichnet, dass** das Sitzelement (4) an zwei seitlichen Tragarmen (24) um eine horizontale Querachse (70) vor und zurück in seiner Neigung verschwenk- und feststellbar gelagert ist, wobei an mindestens einem Tragarm (24) eine Neigungsarretierung vorgesehen ist

3. Kinderhochstuhl nach einem der Ansprüche 1 oder 2, **dadurch gekennzeichnet, dass** das Sitzelement (4) um eine vertikale Achse (96) relativ zu dem Fußteil (2) höhenkonstant dreh- und feststellbar ist.

4. Kinderhochstuhl nach einem der vorangehenden Ansprüche , **dadurch gekennzeichnet, dass** das Sitzelement (4) an zwei seitlichen Tragarmen (24) gehalten ist, an denen je ein Bedienelement (48) der Zweihand-Sicherheitsbedienung angeordnet ist.

5. Kinderhochstuhl nach Anspruch 4, **dadurch gekennzeichnet, dass** jedes Bedienelement (48) über einen Draht- oder Seilzug (50) mit einem auf einen Betätigungsvorsprung (40) der Gasdruckfeder (6) wirkenden Druckelement (42) verbunden ist.

6. Kinderhochstuhl nach Anspruch 2, **dadurch gekennzeichnet, dass** die Neigungsarretierung ein zwischen einem Achszapfen (74) des Sitzelements (4) und einem Tragarm (24) wirkendes Drehverriegelungselement (78) aufweist, das mittels eines Betätigungsnockens (88) in eine Verriegelungs- oder Freigabestellung bringbar ist.

7. Kinderhochstuhl nach Anspruch 6, **dadurch gekennzeichnet, dass** das Drehverriegelungselement (78) über eine Längsnut (74) oder Keilverzahnung mit dem Achszapfen (74) drehfest und längsverschieblich zusammenwirkt und radial oder axial gerichtete Verriegelungszähne (80) aufweist, die mit entsprechenden Verriegelungzähnen in Eingriff bringbar sind, die fest mit dem Tragarm (24) verbunden sind.

8. Kinderhochstuhl nach Anspruch 6 oder 7, **dadurch gekennzeichnet, dass** ein Betätigungselement auf einer Rückseite des Sitzelements (4) angeordnet ist und mit einem mit dem Betätigungsnocken (88) zusammenwirkenden Draht- oder Seilzug (90) verbunden ist.

9. Kinderhochstuhl nach einem der vorangehenden Ansprüche 2 bis 8, **dadurch gekennzeichnet, dass** ein Tisch (32) an den seitlichen Tragarmen (24) horizontal gehalten ist, wobei eine teleskopierbare Sicherheitsstütze (34) längenveränderbar zwischen einer Vorderkante des Sitzelements (4) und dem Tisch (32) angeordnet ist.

10. Kinderhochstuhl nach Anspruch 9, **dadurch gekennzeichnet, dass** die Sicherheitsstütze (34) an dem Sitzelement (4) durch ein von Hand lösbares Fixierungsmittel gehalten ist.

11. Kinderhochstuhl nach Anspruch 10, **dadurch gekennzeichnet, dass** das Fixierungsmittel durch eine mittels Druckbetätigung lösbare Rastbefestigung gebildet ist.

12. Kinderhochstuhl nach einem der Ansprüche 9 bis 11, **dadurch gekennzeichnet, dass** der Tisch mit zwei einrastbaren Befestigungsansätzen (120) an den Tragarmen (24) lösbar gehalten ist.

13. Kinderhochstuhl nach Anspruch 3, **dadurch gekennzeichnet, dass** das Sitzelement (4) um 360° drehbar ist.

14. Kinderhochstuhl nach einem der vorangehenden Ansprüche, **dadurch gekennzeichnet, dass** ein zylindrischer Tragzapfen (6) des Sitzteils (4) in einer hohlzylindrischen Aufnahme (12) des Fußteils (2) gehalten ist.

15. Kinderhochstuhl nach Anspruch 14, **dadurch gekennzeichnet, dass** die Aufnahme (12) mit einem den Tragzapfen (6) umschliessenden, C-förmigen Klemmring (100) versehen ist.

16. Kinderhochstuhl nach Anspruch 15, **dadurch gekennzeichnet, dass** der Klemmring (100) mittels eines an seinen freien Enden angreifenden Kniehebelmechanismus (102. 104) spann- und lösbar ist.

17. Kinderhochstuhl nach Anspruch 16, **dadurch gekennzeichnet, dass** der Kniehebelmechanismus (102, 104) eine in geschlossenem Zustand wirkende Lösesicherung (106) aufweist.

18. Kinderhochstuhl nach einem der vorangehenden Ansprüche, **dadurch gekennzeichnet, dass** an dem Sitzteil (4) eine höhenverstellbare Fußstütze (30) gehalten ist.

19. Kinderhochstuhl nach Anspruch 18, **dadurch gekennzeichnet, dass** die Fußstütze (30) mittels Druckknopfbetätigung verstellbar ist.

20. Kinderhochstuhl nach einem der vorangehenden Ansprüche, **dadurch gekennzeichnet, dass** an seitlichen Tragarmen (24) ein Tisch lösbar horizontal gehalten ist.

21. Kinderhochstuhl nach Anspruch 20, **dadurch gekennzeichnet, dass** auf den Tisch (32) eine Wechseltischplatte (160) lösbar aufgerastet ist.

22. Kinderhochstuhl nach einem der vorangehenden Ansprüche, **dadurch gekennzeichnet, dass** das Fußteil (2) ein Ringteil (8) mit einem zentralen Querelement (10), an dem das Sitzelement (4) gehalten ist, aufweist.

23. Kinderhochstuhl nach Anspruch 22, **dadurch gekennzeichnet, dass** das Querelement (10) eine hohlzylindrische Aufnahme (12) für einen Tragzapfen des Sitzelements oder eine Gasdruckfeder (6) aufweist.

24. Kinderhochstuhl nach Anspruch 22 oder 23, **dadurch gekennzeichnet, dass** das Querelement als Kunststoffformteil ausgebildet ist.

## Claims

1. Child's high chair (1) having a base part (2) and a seating unit (4) that is held on the base part, **characterized in that** a, in particular single and/or perpendicularly arranged, gas-pressure spring (6), the length of which can be adjusted with a two-handed safety operating system, for supporting and height adjustment of the seating unit (4) is provided between the base part (2) and the seating unit (4).

2. Child's high chair according to Claim 1, **characterized in that** the seating unit (4) is mounted swivelably and lockably forwards and backwards in its inclination about a horizontal transverse axis (70) on two lateral support arms (24), wherein an inclination locking device is provided on at least one support arm (24).

3. Child's high chair according to any one of Claims 1 or 2, **characterized in that** the seating unit (4) can be rotated and locked at a constant height about a vertical axis (96) relative to the base part (2).

4. Child's high chair according to any one of the preceding claims, **characterized in that** the seating unit (4) is held on two lateral support arms (24), on each of which one control element (48) of the two-handed safety operating system is located.

5. Child's high chair according to Claim 4, **characterized in that** each control element (48) is connected via a wire pull or cable pull (50) with a pressure element (42) which acts on an actuating projection (40) of the gas-pressure spring (6).

6. Child's high chair according to Claim 2, **characterized in that** the inclination locking device has a rotary locking member (78) which acts between an axle journal (74) of the seating unit (4) and a support arm (24), which rotary locking member can be brought into a locking or releasing position by means of an actuating cam (88).

7. Child's high chair according to Claim 6, **characterized in that** the rotary locking member (78) interacts in a non-rotational and longitudinally displaceable manner via a longitudinal groove (74) or splines with the axle journal (74), and has radially or axially oriented locking teeth (80) which can be brought into engagement with corresponding locking teeth which are fixedly connected to the support arm (24).

8. Child's high chair according to Claim 6 or 7, **characterized in that** an actuating element is arranged on a rear side of the seating unit (4), and is connected with a wire pull or cable pull (90) which interacts with the actuating cam (88).

9. Child's high chair according to any one of the preceding claims 2 to 8, **characterized in that** a table (32) is held horizontally on the lateral support arms (24), whereby a telescopable safety support (34) is arranged in such a way that the length is adjustable between a front edge of the seating unit (4) and the table (32).

10. Child's high chair according to Claim 9, **characterized in that** the safety support (34) is held on the seating unit (4) by means of fixing means which can be detached by hand.

11. Child's high chair according to Claim 10, **characterized in that** the fixing means is formed by a latching fastening which is detachable by means of pressure actuation.

12. Child's high chair according to any one of Claims 9 to 11, **characterized in that** the table is detachably held with two latchable fastening projections (120) on the support arms (24).

13. Child's high chair according to Claim 3, **characterized in that** the seating unit (4) can be rotated by 360°,

14. Child's high chair according to any one of the preceding claims, **characterized in that** a cylindrical support pin (6) of the seating part (4) is held in a cylindrical hollow receptacle (12) of the base part (2).

15. Child's high chair according to Claim 14, **characterized in that** the receptacle (12) is provided with a C-shaped clamping ring (100) enclosing the support pin (6).

16. Child's high chair according to Claim 15, **characterized in that** the clamping ring (100) can be tensed and released by means of a toggle lever mechanism (102, 104) acting at its free ends.

17. Child's high chair according to Claim 16, **characterized in that** the toggle lever mechanism (102, 104) has releasing protection (106) which acts in the closed state.

18. Child's high chair according to any one of the preceding claims, **characterized in that** a height-adjustable footrest (30) is held on the seating part (4).

19. Child's high chair according to Claim 18, **characterized in that** the footrest (30) is adjustable by means of push-button actuation.

20. Child's high chair according to any one of the preceding claims, **characterized in that** a table is held horizontally in a detachable manner on lateral support arms (24).

21. Child's high chair according to Claim 20, **characterized in that** a removable table surface (160) snaps in a detachable manner onto the table (32).

22. Child's high chair according to any one of the preceding claims, **characterized in that** the base part (2) has a ring part (8) that includes a central transverse unit (10), at which the seating unit (4) is held.

23. Child's high chair according to Claim 22, **characterized in that** the transverse unit (10) has a hollow cylindrical receptacle (12) for a support pin of the seating unit or a gas-pressure spring (6).

24. Child's high chair according to Claim 22 or 23, **characterized in that** the transverse unit is formed as a plastic shaped part.

## Revendications

1. Chaise haute pour enfant (1) avec une partie de pied (2) et un élément de siège (4) retenu dessus, **caractérisée en ce que**, entre la partie de pied (2) et l'élément de siège (4), il est prévu un ressort à pression à gaz (6) en particulier unique et/ou disposé verticalement, dont la longueur peut être modifiée avec une commande de sécurité à deux mains, et qui est destiné à soutenir et à régler en hauteur l'élément de siège (4).

2. Chaise haute pour enfant selon la revendication 1, **caractérisée en ce que** l'élément de siège (4), sur deux bras de support (24) latéraux, est supporté de façon à pouvoir être pivoté dans son inclinaison vers l'avant et vers l'arrière autour d'un axe transversal (70) horizontal et bloqué, un dispositif d'arrêt d'inclinaison étant prévu sur au moins un bras de support (24).

3. Chaise haute pour enfant selon une des revendications 1 ou 2, **caractérisée en ce que** l'élément de siège (4) peut être tourné et bloqué autour d'un axe vertical (96) en conservant une hauteur constante par rapport à la partie de pied (2).

4. Chaise haute pour enfant selon une des revendications précédentes, **caractérisée en ce que** l'élément de siège (4) est retenu sur deux bras de support (24) latéraux sur lesquels est disposé respectivement un élément de manoeuvre (48) de la commande de sécurité à deux mains.

5. Chaise haute pour enfant selon la revendication 4, **caractérisée en ce que** chaque élément de manoeuvre (48) est, par le biais d'un fil ou câble de traction (50), raccordé à un élément de pression (42) agissant sur une saillie d'actionnement (40) du ressort à pression à gaz (6).

6. Chaise haute pour enfant selon la revendication 2, **caractérisée en ce que** le dispositif d'arrêt d'inclinaison présente un élément de verrouillage de rotation (78) qui agit entre un tourillon (74) de l'élément de siège (4) et un bras de support (24), et qui peut être amené dans une position de verrouillage ou de libération au moyen d'une came d'actionnement (88).

7. Chaise haute pour enfant selon la revendication 6, **caractérisée en ce que** l'élément de verrouillage de rotation (78), par le biais d'une rainure longitudinale (74) ou d'une cannelure, coopère avec le tourillon (74) en étant bloqué en rotation et mobile dans le sens longitudinal, et présente des dents de verrouillage (80) dirigées radialement ou axialement qui peuvent être amenées en prise avec des dents de verrouillage correspondantes qui sont raccordées de façon fixe au bras de support (24).

8. Chaise haute pour enfant selon la revendication 6 ou 7, **caractérisée en ce qu'**un élément d'actionnement est disposé sur le côté arrière de l'élément de siège (4) et est raccordé à un fil ou câble de traction (90) coopérant avec la came d'actionnement (88).

9. Chaise haute pour enfant selon une des revendications précédentes 2 à 8, **caractérisée en ce qu'**une table (32) est retenue horizontalement sur les bras de support (24) latéraux, un appui de sécurité (34) télescopique étant disposé, de façon variable en longueur, entre une arête avant de l'élément de siège (4) et la table (32).

10. Chaise haute pour enfant selon la revendication 9, **caractérisée en ce que** l'appui de sécurité (34) est retenu sur l'élément de siège (4) par un moyen de fixation pouvant être desserré à la main.

11. Chaise haute pour enfant selon la revendication 10, **caractérisée en ce que** le moyen de fixation est formé par une fixation à encliquetage détachable au moyen d'un actionnement par pression.

12. Chaise haute pour enfant selon une des revendications 9 à 11, **caractérisée en ce que** la table est retenue de façon détachable sur les bras de support (24) avec deux appendices de fixation (120) encliquetables.

13. Chaise haute pour enfant selon la revendication 3, **caractérisée en ce que** l'élément de siège (4) peut tourner de 360°.

14. Chaise haute pour enfant selon une des revendications précédentes, **caractérisée en ce qu'**un tourillon porteur (6) cylindrique de l'élément de siège (4) est retenu dans un logement (12) cylindrique creux de la partie de pied (2).

15. Chaise haute pour enfant selon la revendication 14, **caractérisée en ce que** le logement (12) est muni d'une bague de serrage (100) en forme de C entourant le tourillon porteur (6).

16. Chaise haute pour enfant selon la revendication 15, **caractérisée en ce que** la bague de serrage (100) peut être serrée et desserrée au moyen d'un mécanisme à genouillère (102, 104) agissant sur les extrémités libres de la bague.

17. Chaise haute pour enfant selon la revendication 16, **caractérisée en ce que** le mécanisme à genouillère (102, 104) présente une sécurité de blocage (106) agissant dans l'état fermé.

18. Chaise haute pour enfant selon une des revendications précédentes, **caractérisée en ce qu'**un appui-pied (30) réglable en hauteur est retenu sur l'élément de siège (4).

19. Chaise haute pour enfant selon la revendication 18, **caractérisée en ce que** l'appui-pied (30) est réglable au moyen d'un actionnement par bouton-poussoir.

20. Chaise haute pour enfant selon une des revendications précédentes, **caractérisée en ce qu'**une table est retenue horizontalement de façon détachable sur les bras de support (24).

21. Chaise haute pour enfant selon la revendication 20, **caractérisée en ce qu'**une tablette amovible (160) est encliquetée de façon détachable sur la table (32).

22. Chaise haute pour enfant selon une des revendications précédentes, **caractérisée en ce que** la partie de pied (2) présente une partie annulaire (8) avec un élément transversal (10) central sur lequel l'élément de siège (4) est retenu.

23. Chaise haute pour enfant selon la revendication 22, **caractérisée en ce que** l'élément transversal (10) présente un logement (12) cylindrique creux pour un tourillon porteur de l'élément de siège ou un ressort à pression à gaz (6).

24. Chaise haute pour enfant selon la revendication 22 ou 23, **caractérisée en ce que** l'élément transversal est constitué en tant que pièce moulée en matière plastique.
